# EUROPÄISCHE PATENTSCHRIFT

(11) **EP 0 487 824 B1**
(45) Veröffentlichungstag und Bekanntmachung des Hinweises auf die Patenterteilung: **05.02.1997**
(21) Anmeldenummer: 91110547.6
(22) Anmeldetag: 26.06.1991
(51) Int. Cl.: B65D 1/38

(54) **Flaschenkasten aus Kunststoff**
Plastic bottle crate
Casier à bouteilles en matière plastique

(30) Priorität: 28.11.1990 DE 4037807; 11.12.1990 DE 4039474
(43) Veröffentlichungstag der Anmeldung: 03.06.1992
(73) Patentinhaber: Götz, Wilhelm, D-88410 Bad Wurzach (DE)
(72) Erfinder: Götz, Wilhelm, D-88410 Bad Wurzach (DE)
(74) Vertreter: Hutzelmann, Gerhard

(56) Entgegenhaltungen:
- EP-A- 0 332 236
- CH-A- 381 151
- DE-U- 9 012 845
- FR-A- 1 511 402
- FR-A- 1 522 091
- FR-A- 2 003 071
- GB-A- 939 085

## Beschreibung

Die Erfindung bezieht sich auf einen Flaschenkasten aus Kunststoff od.dgl. Werkstoff, mit vier oder mehr Gefachen zum Einstellen von Weinflaschen od.dgl., mit einem Boden und vier von diesem aufsteigenden Außenwänden sowie mit im Innern des Kastens angeordneten Abstandhaltern für die eingestellten Flaschen untereinander, wobei die jeweiligen Innenseiten der Außenwände des Kastens im Bereich der anliegenden Flaschen zum Boden hin nach außen geneigt sind.

Bei Weinflaschen, die mit Naturkorken verschlossen werden ist es notwendig, insbesondere wenn die Flaschen länger gelagert werden, diese in einer liegenden Position aufzubewahren, damit der Korken immer feucht bleibt.

Andererseits haben sich aber Flaschenkästen für den Transport und die Aufbewahrung von Getränkeflaschen seit langem bewährt.

Naheliegend wäre es nun, die bekannten Flaschenkästen auch für eine liegende Lagerung der Weinflaschen einzusetzen. Dabei erfahren die Flaschen aber keinen ausreichenden Halt und es besteht die Gefahr, daß die Flaschen zur Kastenöffnung herausrutschen.

Aus FR-A-1 522 091 ist ein Flaschenkasten der eingangs genannten Art bekannt, bei dem als Wände ausgebildete Abstandhalter vorgesehen sind, die Ausnehmungen aufweisen in welche die unteren Enden der Flaschen bei liegender Lagerung ausweichen können, wodurch eine leichte Schräglage der Flaschen ermöglicht wird.

Durch diese Ausnehmungen besteht jedoch bei stehendem Transport der Flaschen die Gefahr, daß diese aneinanderschlagen und beschädigt werden.

Der Erfindung liegt daher die Aufgabe zugrunde, einen Flaschenkasten der genannten Art so auszugestalten, daß die Flaschen in liegender Position sicher im Kasten verbleiben, und andererseits einen sicheren Transport der stehenden Flaschen zu gewährleisten.

Diese Aufgabe wird erfindungsgemäß dadurch gelöst, daß die im Zwischenraum zwischen jeweils vier Flaschen angeordneten Abstandhalter durch ihre sich nach unten wenigstens geringfügig verjüngende Ausbildung ein Ausweichen der unteren Flaschenenden in Richtung auf die Außenwände hin erlauben.

Wird ein so ausgebildeter Kasten auf die Seitenwand gelegt, dann erhalten die eingestellten Flaschen eine Neigung, wodurch sie nicht zur Öffnung herausrutschen können. Gleichzeitig verhindern die Abstandhalter bei stehendem Transport der Flaschen deren Aneinanderschlagen.

Bei einem Flaschenkasten mit in den Außenwänden angeordneten, verhältnismäßig großen fensterförmigen Ausnehmungen gemäß einer Weiterbildung der ist Erfindung vorgesehen, daß die fensterförmigen Ausnehmungen mit vertikalen, im Querschnitt prismenförmigen Stützen unterteilt sind, die jeweils zwischen zwei Flaschen angeordnet sind.

Diese prismenförmigen Stutzen versteifen den Kasten auf vorteilhafte Weise, lassen aber trotzdem eine gute Sicht auf die eingestellten Flaschen zu.

Eine weitere vorteilhafte Ausgestaltung der Erfindung liegt darin, daß am Kastenboden im Zentrum jeden Gefaches eine wenigstens annähernd kreisförmige Erhebung angeordnet ist.

Damit ist trotz der zu den Wänden des Kastens vorgesehenen Spielräume für die Flaschen eine einwandfreie Zentrierung und Justierung im stehenden Zustand erzielt.

Eine weitere vorteilhafte Ausgestaltung der Erfindung liegt darin, daß wenigstens zwei einander gegenüberliegende Seitenwände an der Außenseite ihres oberen Randes mit vertikal verlaufenden Erhebungen und dazwischen liegenden Vertiefungen mit geringfügig größerer Breite versehen sind.

Damit ist gewährleistet, daß liegend übereinander gestapelte Kästen zumindest nicht seitlich gegeneinander verrutschen können, wodurch sich eine sehr gute Stapelbarkeit der liegenden Flaschenkästen ergibt. Der Verbraucher hat damit die Möglichkeit mit derart ausgebildeten Kästen ein Regal aufzustapeln.

Sehr vorteilhaft ist es auch, wenn erfindungsgemäß wenigstens zwei einander gegenüberliegende Seitenwände an der Außenseite ihres unteren Randes mit einer horizontal verlaufenden Erhebung versehen sind, die höchstens über die halbe Kastenbreite reicht, und daß daran anschließend eine entsprechende Vertiefung vorgesehen ist, wobei die Erhebungen und Vertiefungen zweier aufeinander liegender Kästen ineinandergreifen.

Damit ist auch eine Sicherung von liegend übereinandergestapelten Kästen nach vorne und hinten gegeben.

Erfindungsgemäß ist es dabei möglich, daß die Erhebungen und Vertiefungen ein Viertel oder einen geraden Teilwert der Kastenbreite einnehmen

Damit ist auch ein pyramidenförmiger Aufbau eines Kastenstapels möglich, der ausreichend gegen ein Verrutschen gesichert ist.

Darüber hinaus ist es erfindungsgemäß möglich, daß oberhalb einer Erhebung eine Vertiefung und umgekehrt angeordnet ist.

Damit ist eine noch bessere Verzahnung der liegend übereinander gestapelten Kästen erreicht.

Zur weiteren Verbesserung der liegenden Lagerung mehrerer Flaschenkästen übereinander wird erfindungsgemäß vorgeschlagen, daß wenigstens zwei einander gegenüberliegende Seitenwände an der Außenseite ihres unteren Randes mit vertikal verlaufenden Erhebungen versehen sind, zwischen denen entsprechende Vertiefungen angeordnet sind, in welche die Erhebungen eines benachbarten Kastens einzugreifen vermögen und deren Teilung der Teilung der am oberen Rand vorgesehenen Erhebungen entspricht.

Hierdurch ist eine sehr gute und wirkungsvolle Verzahnung der übereinander liegenden Kästen erreicht und auch eine versetzte Stapelung der Kästen ermöglicht.

Ein weiterer erfindungsgemäß ausgebildeter Flaschenkasten ist dadurch gekennzeichnet, daß am unteren und/oder oberen Rand zwei übereinander und versetzt zueinander angeordnete Reihen von Erhebungen und Vertiefungen vorgesehen sind.

Dadurch erfahren die liegend übereinander gestapelten Flaschenkästen auch nach vorne und hinten einen sehr guten Halt.

Eine weitere erfindungsgemäße Ausgestaltung liegt darin, daß oberhalb und/oder unterhalb wenigstens der am oberen Rand der Seitenwände angeordneten vertikal verlaufenden Erhebungen eine horizontal verlaufende weitere Erhebung vorgesehen ist.

Auch durch diese Ausgestaltung wird das unbeabsichtigte Verrutschen der liegend übereinander gestapelten Flaschenkästen sehr wirksam verhindert, da die vertikalen Erhebungen an den horizontalen Erhebungen einen zusätzlichen Halt erhalten.

Dies ist besonders dann günstig, wenn erfindungsgemäß die zwischen den vertikalen Erhebungen liegenden Vertiefungen mit der Oberfläche der Seitenwand fluchten.

Es ist erfindungsgemäß aber auch möglich, daß die Vertiefungen in die Oberfläche der Seitenwand eingelassen sind.

Dann erhalten die vertikalen Erhebungen bereits durch die eingelassenen Vertiefungen nach allen Seiten einen ausreichenden Halt.

Falls horizontal verlaufende Erhebungen vorgesehen werden, hat es sich als vorteilhaft erwiesen, wenn diese erfindungsgemäß eine geringere Höhe aufweisen als die vertikalen Erhebungen.

Dadurch können die vertikalen Erhebungen zweier aufeinanderliegender Kästen ohne Störung durch die horizontalen Erhebungen ineinandergreifen und werden trotzdem durch diese zusätzlich abgesichert.

In der Zeichnung ist die Erfindung anhand mehrerer Ausführungsbeispiele veranschaulicht. Dabei zeigen:
- Fig.1: einen Querschnitt durch einen stehenden Flaschenkasten,
- Fig.2: einen Längsschnitt durch einen Flaschenkasten,
- Fig.3: einen Horizontalschnitt durch einen Flaschenkasten,
- Fig.4: einen Horizontalschnitt durch einen weiteren Flaschenkasten,
- Fig.5: eine Ansicht einer Seitenwand eines Flaschenkastens, mit am unteren Rand angeordneten, über die halbe Kastenbreite reichenden Erhebungen und Vertiefungen und
- Fig.6: eine Ansicht der Seitenwand eines weiteren Flaschenkastens, mit verhältnismäßig kurzen Erhebungen und Vertiefungen am unteren Rand,
- Fig.7: eine Ansicht einer Seitenwand eines Flaschenkastens mit am oberen und unteren Rand angeordneten vertikal verlaufenden Erhebungen,
- Fig.8: eine Ansicht einer Seitenwand eines weiteren Flaschenkastens bei dem oberhalb und unterhalb der am oberen Rand angeordneten Erhebungen jeweils eine horizontal verlaufende Erhebung vorgesehen ist,
- Fig.9: eine Ansicht einer Seitenwand eines weiteren Flaschenkastens bei dem am unteren Rand zwei gegeneinander versetzt angeordnete Reihen von vertikalen Erhebungen angeordnet sind und
- Fig.10: eine Ansicht eines weiteren Flaschenkastens, der in weitgehender Übereinstimmung mit der Anordnung gemäß Fig.3 zusätzlich unter- und oberhalb der am oberen Rand vorgesehenen vertikalen Erhebungen noch je eine horizontale Erhebung aufweist.

Mit 1 ist in Fig.1 ein Flaschenkasten bezeichnet, der zwei nebeneinander liegende Gefachreihen aufweist, in welche nicht dargestellte Weinflaschen eingestellt werden können. Der Flaschenkasten 1 weist einen Boden 2 auf, von dem vier Außenwände 3,4,5 und 6 aufsteigen. Darüber hinaus gehen vom Boden 2 pinolenförmige Abstandhalter 7 aus, die untereinander und mit den benachbarten Außenwänden durch Trennwände 8 bzw. 9 verbunden sind. Diese Trennwände 8 und 9 weisen in ihrem Mittelabschnitt jeweils eine sich nach unten V-förmig erweiternde Ausnehmung 10 auf. Auch die pinolenförmigen Abstandhalter 7 sind nach unten geringfügig verjüngt ausgebildet. In den vier Außenwänden 3,4,5 und 6 sind fensterförmige Ausnehmungen 11,12,13 und 14 vorgesehen, wenigstens auf einem Teil ihrer Höhe durch im Querschnitt prismenförmige Stützen 15 bzw. 16 unterteilt sind, die an den Stellen angeordnet sind, an welchen die Trennwände 8 auf die Außenwände treffen. Von diesen Außenwänden laufen wenigstens die beiden breiteren Außenwände 3 und 5 nach unten geringfügig auf einander zu, so daß der Flaschenkasten 1 auf die schmäleren Außenwände gesehen an seinem oberen Rand geringfügig breiter ist als im Bereich seines Bodens. Auch die Innenseite der Außenwände ist im Bodenbereich etwas nach außen geneigt. Am Kasten-Boden 2 ist im Zentrum eines jeden Gefaches eine kreisförmige Erhebung 17 angeordnet, welche in die am Boden der eingestellten Flasche vorgesehene Vertiefung eingreift und die Flasche im Gefach zentriert.

Am oberen Rand sind die beiden einander gegenüberliegenden breiteren Außenwände auf ihrer Außenseite mit vertikal verlaufenden rippenförmigen Erhebungen 18 und dazwischen liegenden, geringfügig breiteren Vertiefungen 19 versehen, wobei die Erhebungen 18 in die Vertiefungen eines benachbarten Flaschenkastens passen. Am unteren Rand sind darüber hinaus horizontal verlaufende Erhebungen 20 vorgesehen, die über die halbe Kastenbreite und zwar vom Kastenrand bis zur Mitte verlaufen. An der anderen Kastenhälfte ist eine entsprechende Vertiefung 21 angeordnet. Zusätzlich zu den Erhebungen 20 kann auch - wie in Fig.1 dargestellt - unmittelbar darüber eine Vertiefung 21 und über der Vertiefung eine Erhebung angeordnet sein. Auch ist es möglich, daß die Erhebungen und Vertiefungen ein Viertel oder einen geraden Teilwert der Kastenbreite einnehmen, wie dies in Fig.6 dargestellt ist.

Am Rand eines jeden Gefachbodens sind vier schräg verlaufende Stützflächen 22 angeordnet, welche für Flaschen mit einem entsprechenden Durchmesser eine Abstützung bilden. Werden Flaschen mit kleinerem Durchmesser eingestellt, so stehen sie entweder an diesen Stützflächen an oder sind bei noch kleinerem Durchmesser völlig frei davon.

Eine weitere Ausgestaltung von zwischen den Flaschen angeordneten Abstandhaltern ist in Fig.4 dargestellt, wobei Trennwände 48 vorgesehen sind, die an ihrem oberen Rand unmittelbar miteinander verbunden sind. In den Ecken zwischen den sich kreuzenden Trennwänden 48 sind zusätzliche Versteifungsplatten 49 eingeformt, die den eingestellten Flaschen eine weitere Abstützung vermitteln und dazu der Flaschenform angepaßt sind.

Mit 1 ist auch in Fig.7 ein Flaschenkasten bezeichnet, der eine von einem Boden 2 aufsteigende Seitenwand 5 aufweist, die mit einer fensterförmigen Ausnehmung 13 versehen ist, innerhalb welcher zwei prismenförmige Stützen 15 angeordnet sind. Am oberen Rand der Seitenwand 5 sind vertikal verlaufende rippenförmige Erhebungen 18 angeformt, zwischen denen geringfügig breitere Vertiefungen 19 vorgesehen sind, die mit der Oberfläche der Seitenwand fluchten.

Am unteren Rand dieser Seitenwand 5 sind ebenfalls vertikal verlaufende rippenförmige Erhebungen 118 mit dazwischen liegenden Vertiefungen 119 angeordnet, deren Teilung der Teilung der am oberen Rand vorgesehenen Erhebungen entspricht, wobei auch diese Vertiefungen mit der Seitenwand-Oberfläche eben verlaufen und nur gegenüber den Erhebungen als Vertiefungen wirken. Es ist jedoch auch möglich, die Vertiefungen in die Oberfläche der Seitenwand 5 einzulassen, wodurch die darin eingreifenden Erhebungen auch in vertikaler Richtung gehalten werden.

Beim Ausführungsbeispiel nach Fig.8 sind zusätzlich zu den am oberen Rand angeordneten vertikalen Erhebungen noch zwei horizontal verlaufende Erhebungen 120 vorgesehen, die ebenfalls für einen zusätzlichen Halt der vertikalen Erhebungen sorgen. Dabei sind diese horizontalen Erhebungen mit einer geringeren Höhe ausgebildet als die vertikalen Erhebungen, damit das gegenseitige Verzahnen der vertikalen Erhebungen zweier aufeinanderliegender Kästen nicht behindert wird.

Das Ausführungsbeispiel nach Fig.9 zeigt eine Seitenwand 5 eines Kastens 1, bei dem am oberen Rand vertikale Erhebungen 18 und Vertiefungen 19 angeordnet sind, während am unteren Rand zwei über einander angeordnete Reihen solcher Erhebungen 218 bzw. 318 mit jeweils dazwischen liegenden Vertiefungen 219 bzw. 319 vorgesehen sind. Diese sind so gegeneinander versetzt, daß jeweils eine Erhebung der einen Reihe mit einer Vertiefung der anderen Reihe fluchtet.

In der Fig.10 ist der untere Rand der Kasten-Seitenwand 5 entsprechend dem Ausführungsbeispiel nach Fig.9 ausgebildet, während am oberen Rand oberhalb und unterhalb der vertikalen Erhebungen 18 bzw. Vertiefungen 19 je eine horizontale Erhebung 120 vorgesehen ist.

## Patentansprüche

1. Flaschenkasten(1) aus Kunststoff od.dgl. Werkstoff, mit vier oder mehr Gefachen zum Einstellen von Weinflaschen od.dgl., mit einem Boden(2) und vier von diesem aufsteigenden Außenwänden(3,4,5,6) sowie mit im Innern des Kastens angeordneten Abstandhaltern(7) für die eingestellten Flaschen untereinander, wobei die jeweiligen Innenseiten der Außenwände(3,4,5,6) des Kastens(1) im Bereich der anliegenden Flaschen zum Boden(2) hin nach außen geneigt sind, **dadurch gekennzeichnet**, daß die im Zwischenraum zwischen jeweils vier Flaschen angeordneten Abstandhalter(7) durch ihre sich nach unten Wenigstens geringfügig verjüngende Ausbildung ein Ausweichen der unteren Flaschenenden in Richtung auf die Außenwände(3,4,5,6) hin erlauben, .

2. Flaschenkasten mit in den Außenwänden angeordneten, verhältnismäßig großen fensterförmigen Ausnehmungen, nach Anspruch 1, **dadurch gekennzeichnet**, daß die fensterförmigen Ausnehmungen(11,12,13,14) mit vertikalen, im Querschnitt prismenförmigen Stützen(15) unterteilt sind, die jeweils zwischen zwei Flaschen angeordnet sind.

3. Flaschenkasten nach Anspruch 1 oder 2, **dadurch gekennzeichnet**, daß am Kastenboden(2) im Zentrum jeden Gefaches eine wenigstens annähernd kreisförmige Erhebung(17) angeordnet ist.

4. Flaschenkasten nach einem der vorhergehenden Ansprüche, **dadurch gekennzeichnet**, daß wenigstens zwei einander gegenüberliegende Seitenwände(3,5) an der Außenseite ihres oberen Randes mit vertikal verlaufenden Erhebungen(18) und dazwischen liegenden Vertiefungen(19) mit geringfügig größerer Breite versehen sind.

5. Flaschenkasten nach einem der vorhergehenden Ansprüche, **dadurch gekennzeichnet**, daß wenigstens zwei einander gegenüberliegende Seitenwände(3,5) an der Außenseite ihres unteren Randes mit einer horizontal verlaufenden Erhebung(20) versehen ist, die höchstens über die halbe Kastenbreite reicht, und daß daran anschließend eine entsprechende Vertiefung(21) vorgesehen ist, wobei die Erhebungen(20) und Vertiefungen(21) zweier aufeinander liegender Kästen ineinandergreifen.

6. Flaschenkasten nach Anspruch 5, **dadurch gekennzeichnet**, daß die Erhebungen(20) und Vertiefungen(21) ein Viertel oder einen geraden Teilwert davon der Kastenbreite einnehmen.

7. Flaschenkasten nach Anspruch 5 oder 6, **dadurch gekennzeichnet**, daß oberhalb einer Erhebung(20) eine Vertiefung(21) und umgekehrt angeordnet ist.

8. Flaschenkasten nach einem der vorhergehenden Ansprüche, **dadurch gekennzeichnet**, daß wenigstens zwei einander gegenüberliegende Seitenwände(3,5) an der Außenseite ihres unteren Randes mit vertikal verlaufenden Erhebungen(118) versehen sind, zwischen denen entsprechende Vertiefungen(119) angeordnet sind, in welche die Erhebungen eines benachbarten Kastens einzugreifen vermögen und deren Teilung der Teilung der am oberen Rand vorgesehenen Erhebungen(18) entspricht.

9. Flaschenkasten nach Anspruch 8, **dadurch gekennzeichnet**, daß am unteren und/oder oberen Rand zwei übereinander und versetzt zueinander angeordnete Reihen von Erhebungen(218,318) und Vertiefungen(219,319) vorgesehen sind.

10. Flaschenkasten nach Anspruch 8 oder 9, **dadurch gekennzeichnet**, daß oberhalb und/oder unterhalb wenigstens der am oberen Rand der Seitenwände(3,5) angeordneten vertikal verlaufenden Erhebungen(18) eine horizontal verlaufende weitere Erhebung(120) vorgesehen ist

11. Flaschenkasten nach einem der vorhergehenden Ansprüche, **dadurch gekennzeichnet**, daß die Vertiefungen(19,119,219,319) mit der Oberfläche der Seitenwand(5) fluchten.

12. Flaschenkasten nach einem der Ansprüche 8 bis 10, **dadurch gekennzeichnet**, daß die Vertiefungen(19,119,219,319) in die Oberfläche der Seitenwand(5) eingelassen sind.

13. Flaschenkasten nach Anspruch 10, **dadurch gekennzeichnet**, daß die horizontal verlaufenden Erhebungen(120) eine geringere Höhe aufweisen als die vertikalen Erhebungen(18,118,218,318).

## Claims

1. Bottle crate (1) made from plastic or a similar material with four or more compartments for holding wine bottles or similar objects, with a base (2) and four outside panels (3, 4, 5, 6) that extend upwards from it as well as with spacers (7) located inside the crate to keep the bottles apart when they are in the crate, where the inside surfaces of the outside panels (3, 4, 5, 6) of the crate (1) slant outwards towards the base in the area of the bottles resting against them, **wherein** the spacers (7) that are located in each case in the space between a group of four bottles are tapered at least slightly towards their bottom end and thus allow the bottom ends of the bottles to move in the direction of the outside panels (3, 4, 5, 6).

2. Bottle crate with comparatively large, window-like openings located in the outside panels according to claim 1, **wherein** the window-like openings (11, 12, 13, 14) are divided up by vertical supports (15) with a prism-shaped cross-section that are located between two bottles in each case.

3. Bottle crate according to claim 1 or 2, **wherein** an at least approximately circular projection (17) is located on the base (2) of the crate in the centre of each compartment.

4. Bottle crate according to one of the previous claims, **wherein** at least two side panels (3, 5) that are located opposite each other are provided on the outside of their top edge with vertical projections (18) and recesses (19) between them that are slightly wider.

5. Bottle crate according to one of the previous claims, **wherein** at least two side panels (3, 5) that are located opposite each other are provided on the outside of their bottom edge with a horizontal projection (20) that extends across half the width of the crate at most and **wherein** a matching recess (21) is provided adjacent to this projection (20), the projections (20) of one crate engaging the recesses (21) of the other crate when two crates are resting on top of each other.

6. Bottle crate according to claim 5, **wherein** the projections (20) and recesses (21) account for a quarter of the width of the crate or an even quotient of this.

7. Bottle crate according to claim 5 or 6, **wherein** a recess (21) is located above a projection (20) and vice-versa.

8. Bottle crate according to one of the previous claims, **wherein** at least two side panels (3, 5) that are located opposite each other are provided on the outside of their bottom edge with vertical projections (118) between which matching recesses (119) are located, which the projections of an adjacent crate can engage and the intervals between which correspond to the intervals between the projections (18) provided at the top edge of the crate.

9. Bottle crate according to claim 8, **wherein** two rows of projections (218, 318) and recesses (219, 319) are provided above each other in a staggered pattern at the bottom and/or top edge of the crate.

10. Bottle crate according to claim 8 or 9, **wherein** a further horizontal projection (120) is provided above and/or below at least the vertical projections (18) located at the top edge of the side panels (3, 5).

11. Bottle crate according to one of the previous claims, **wherein** the recesses (19, 119, 219, 319) are aligned with the surface of the side panel (5).

12. Bottle crate according to one of claims 8 to 10, **wherein** the recesses (19, 119, 219, 319) are indented in the surface of the side panel (5).

13. Bottle crate according to claim 10, **wherein** the horizontal projections (120) are slightly shorter than the vertical projections (18, 118, 218, 318).

## Revendications

1. Caisse de bouteilles (1) en matière plastique ou en un matériau analogue, comprenant quatre compartiments ou plus pour y ranger des bouteilles de vin ou analogues, comprenant un fond (2) et quatre parois extérieures (3, 4, 5, 6) partant de ce dernier, ainsi que des écarteurs (7) disposés à l'intérieur de la caisse pour séparer les bouteilles qui y sont rangées, sachant que chaque face intérieure des parois latérales (3, 4, 5, 6) de la caisse (1) est inclinée vers l'extérieur dans la zone de la bouteille, en direction du fond (2), caractérisée en ce que les écarteurs (7) disposés dans l'intervalle entre quatre bouteilles permettent aux extrémités inférieures des bouteilles d'être déviées vers les parois extérieures (3, 4, 5, 6) en raison de leur forme au moins légèrement rétrécie vers le bas.

2. Caisse de bouteilles présentant dans les parois extérieures des évidements relativement grands en forme de fenêtres, caractérisée en ce que les évidements (11, 12, 13, 14) en forme de fenêtres sont compartimentés par des supports verticaux de section prismatique (15), qui sont chaque fois placés entre deux bouteilles.

3. Caisse de bouteilles selon la revendication 1 ou 2, caractérisée en ce qu'une élévation au moins approximativement circulaire (17) est placée sur le fond (2) de la caisse, au centre de chaque compartiment.

4. Caisse de bouteilles selon l'une des revendications précédentes, caractérisée en ce qu'au moins deux parois latérales opposées (3, 5) sont munies sur le côté extérieur de leur bord supérieur d'élévations verticales (18) et de creux (19) légèrement plus larges situés entre les précédentes.

5. Caisse de bouteilles selon l'une des revendications précédentes, caractérisée en ce qu'au moins deux parois latérales (3, 5) opposées sont munies au niveau de leur bord inférieur d'une élévation horizontale (20) qui s'étend tout au plus sur la moitié de la largeur de la caisse et en ce qu'un creux (21) correspondant y fait suite, sachant que les élévations (20) et les creux (21) de deux caisses superposées s'emboîtent.

6. Caisse de bouteilles selon la revendication 5, caractérisée en ce que les élévations (20) et les creux (21) occupent un quart ou une fraction paire de ce dernier de la caisse de bouteilles.

7. Caisse de bouteilles selon la revendication 5 ou 6, caractérisée en ce qu'un creux (21) est situé au-dessus d'une élévation et inversement.

8. Caisse de bouteilles selon l'une des revendications précédentes, caractérisée en ce qu'au moins deux parois latérales opposées (3, 5) sont munies sur le côté extérieur de leur bord inférieur d'élévations verticales (118) entre lesquelles sont situées des creux correspondants (119) dans lesquels les élévations d'une caisse voisine peuvent s'encastrer et dont l'écartement correspond à l'écartement des élévations (18) prévues au niveau du bord supérieur.

9. Caisse de bouteilles selon la revendication 8, caractérisée en ce qu'au niveau du bord inférieur et/ou supérieur sont prévues deux rangées d'élévations (218, 238) et de creux (219, 319), qui sont superposées et décalées.

10. Caisse de bouteilles selon la revendication 8 ou 9, caractérisée en ce qu'au-dessus et/ou en dessous des élévations (178) au moins s'étendant verticalement au niveau du bord supérieur des parois latérales (3, 5) est prévue une autre élévation horizontale (120).

11. Caisse de bouteilles selon l'une des revendications précédentes, caractérisée en ce que les creux (19, 119, 219, 319) sont en alignement avec la paroi latérale (5).

12. Caisse de bouteilles selon l'une des revendications 8 à 10, caractérisée en ce que les creux (19, 119, 219, 319) sont ménagés dans la surface de la paroi latérale (5).

13. Caisse de bouteilles selon la revendication 10, caractérisée en ce que les élévations horizontales (120) présentent une hauteur inférieure à celle des élévations verticales (18, 118, 218, 318).
